# EUROPÄISCHE PATENTSCHRIFT

(11) **EP 3 292 311 B1**
(45) Veröffentlichungstag und Bekanntmachung des Hinweises auf die Patenterteilung: **03.08.2022**
(21) Anmeldenummer: 16736764.8
(22) Anmeldetag: 09.05.2016
(51) Int. Cl.: F04D 29/42, F01P 5/10, F04D 15/00

(54) **KÜHLMITTELPUMPE FÜR EINE BRENNKRAFTMASCHINE**
COOLANT PUMP FOR AN INTERNAL COMBUSTION ENGINE
POMPE À LIQUIDE DE REFROIDISSEMENT POUR MOTEUR À COMBUSTION INTERNE

(30) Priorität: 07.05.2015 AT 503752015
(43) Veröffentlichungstag der Anmeldung: 14.03.2018
(73) Patentinhaber: AVL List GmbH, 8020 Graz (AT)
(72) Erfinder: PÖSCHL, Robert, 8111 Judendorf-Strassengel (AT)
(74) Vertreter: Babeluk, Michael
(86) Internationale Anmeldenummer: PCT/AT2016/050133
(87) Internationale Veröffentlichungsnummer: WO 2016/176712

(56) Entgegenhaltungen:
- CN-A- 101 782 081
- CN-A- 103 267 018
- CN-A- 103 541 803
- CN-U- 201 771 822
- CN-U- 202 117 753

## Beschreibung

Die Erfindung betrifft eine Kühlmittelpumpe für eine Brennkraftmaschine, mit einem einen Gehäusedeckel aufweisenden Gehäuse, in welchem ein um eine Drehachse drehbares Laufrad angeordnet ist, welches koaxial zur Drehachse einen Saugmund aufweist, wobei das Gehäuse zumindest einen im Wesentlichen normal zur Drehachse ausgebildeten Zulaufkanal ausbildet, um Kühlmittel von einem von der Drehachse beabstandeten seitlichen Pumpeneintritt zum Saugmund zu führen, wobei der Zulaufkanal zumindest ein strömungsbeeinflussendes Element aufweist, wobei das zumindest eine strömungsbeeinflussende Element im Bereich einer normal auf die Drehachse und/oder durch die Drehachse verlaufend ausgebildeten Längsmittelachse des Zulaufkanales angeordnet ist, und wobei zumindest ein erstes strömungsbeeinflussendes Element im Zulaufkanal zwischen dem Pumpeneintritt und dem Saugmund angeordnet ist, und zumindest ein zweites strömungsbeeinflussendes Element im Zulaufkanal im Bereich des Saugmundes angeordnet ist, wobei das zweite strömungsbeeinflussende Element drehsymmetrisch ausgebildet und koaxial zur Drehachse angeordnet ist. Kühlmittelpumpen sind üblicherweise stirnseitig an Brennkraftmaschinen befestigt und mit ausladenden Zulaufkanälen zu den Laufrädern ausgestattet, um eine möglichst homogene Anströmung der Laufräder und gute Wirkungsgrade zu verwirklichen. Der Antrieb erfolgt beispielsweise mechanisch über ein Zugmittel durch eine Kurbelwelle oder eine Nockenwelle. Ausladende Zulaufkanäle haben den Nachteil, dass in Richtung der Drehachse des Laufrades der Kühlmittelpumpe relativ viel Bauraum benötigt wird.

Die Druckschriften CN 101 782 081 A und CN 103 267 018 A offenbaren jeweils eine Kühlmittelpumpe mit einem seitlichen Pumpeneintritt, wobei zwischen dem Pumpeneintritt und dem Saugmund des Laufrades der Kühlmittelpumpe ein im Wesentlichen in einer Normalebene auf die Drehachse des Laufrades verlaufender Zulaufkanal ausgebildet ist. Dabei ist im Bereich des Saugmundes ein durch eine Leitrippe gebildetes strömungsbeeinflussendes Element vorgesehen. Derartige Pumpen weisen zwar eine geringere axiale Erstreckung auf, allerdings ist eine homogene Anströmung der Laufräder nicht gewährleistet.

Die CN 103 541 803 A offenbart eine Kühlmittelpumpe mit einer im Zulaufkanal angeordneten, die Strömung beeinflussenden Ventilanordnung. Des Weiteren zeigt CN 202 117 753 A eine Kühlmittelpumpe mit einer die Strömung beeinflussenden Rippe im Zulaufkanal.

Aufgabe der Erfindung ist es, eine Kühlmittelpumpe zu entwickeln, welche einerseits wenig Bauraum benötigt und andererseits eine homogene Anströmung des Laufrades ermöglicht.

Erfindungsgemäß wird dies dadurch erreicht, dass zumindest ein strömungsbeeinflussendes Element durch eine in Richtung der Drehachse in den Zulaufkanal hineinragende Ausbuchtung einer Zulaufkanalwand gebildet ist.

Durch das zumindest eine strömungsbeeinflussende Element, das beispielsweise als Querschnittsverminderungseinrichtung, Strömungsteilungseinrichtung oder Strömungshomogenisierungseinrichtung ausgeführt ist, wird die Strömung im Zulaufkanal über den gesamten verfügbaren Strömungsquerschnitt gleichmäßig verteilt. Dadurch wird eine homogene, gleichförmige Anströmung des Saugmundes und ein hocheffizienter Betrieb des Laufrades erreicht. Gleichzeitig wird im montierten Zustand eine nur geringe Erstreckung der Wasserpumpe in axialer Richtung eines Verbrennungsmotors ermöglicht, wodurch Bauraum eingespart werden kann.

Dabei ist es vorteilhaft, wenn - in Richtung der Drehachse betrachtet - zumindest ein strömungsbeeinflussendes Element symmetrisch zur Längsmittelachse des Zulaufkanals ausgebildet ist.

Eine besonders gute Homogenisierung der Strömung lässt sich erreichen, wenn zumindest ein erstes strömungsbeeinflussendes Element im Zulaufkanal zwischen dem Pumpeneintritt und dem Saugmund angeordnet ist. Das erste strömungsbeeinflussende Element kann dabei beispielsweise - in Richtung der Drehachse betrachtet - die Form eines Strömungsteilers oder einer entgegen der Strömungsrichtung gewandten Pfeilspitze aufweisen. In einer Variante der Erfindung ist auch eine Ausführung mit zwei nebeneinander angeordneten Pfeil- oder Strömungsteilelementen, die symmetrisch zur Längsmittelachse angeordnet sind, möglich.

Das im Bereich der Längsmittelachse angeordnete erste strömungsbeeinflussende Element homogenisiert die Strömung durch den Zulaufkanal, indem ein Teil der durch den Pumpeneintritt angesaugten Kühlmittelströmung aus dem Bereich der Längsmittelachse zu den entfernten äußeren Kanalwänden geleitet wird. Die Form des Strömungsteilers oder der Pfeilspitze begünstigt diese Strömungsführung.

Das erste strömungsbeeinflussende Element hat also die Aufgabe, eine Auffächerung der Hauptströmung zu erreichen, sodass ein Teil der Strömung nach außen gedrängt und um den Umfang des Saugmundes aufgeteilt wird.

Beispielsweise kann das zweite strömungsbeeinflussende Element - in Richtung der Drehachse des Laufrades betrachtet die Form eines Kreises aufweisen, dessen Durchmesser vorzugsweise mindestens einem Nabendurchmesser des Laufrades und/oder mindestens dem Durchmesser des Saugmundes entspricht. Das strömungsbeeinflussende Element ragt als eine dem Saugmund gegenüberliegende Kreisscheibe in den Zulaufkanal hinein. Der Zulaufkanal endet außerhalb der Kreisscheibe in einen sich um einen Öffnungswinkel von mehr 180° erstreckenden Ringkanal, welcher in radialer Richtung mit dem Saugmund über einen durch das zweite strömungsbeeinflussende Element gebildeten Ringspalt strömungsverbunden ist. Der Ringspalt wird dabei durch den Abstand zwischen dem zweiten strömungsbeeinflussenden Element und dem Saugmund gebildet.

Der Zulaufkanal weist zumindest eine den Zugang zum Saugmund umfassende erste Zulaufkanalwand und eine der ersten Zulaufkanalwand gegenüberliegend verlaufende zweite Zulaufkanalwand und eine die erste und die zweite Zulaufkanalwand verbindende dritte Zulaufkanalwand auf.

Günstigerweise handelt es sich bei der die Ausbuchtung aufweisenden Zulaufkanalwand um die erste oder zweite Zulaufkanalwand, wobei vorzugsweise die Ausbuchtung durch das Gehäuse, besonders vorzugsweise durch den Gehäusedeckel gebildet ist. Die zweite Zulaufkanalwand ist dabei Teil des Gehäusedeckels. Das erste strömungsbeeinflussende Element kann dabei durch eine erste Ausbuchtung und das zweite strömungsbeeinflussende Element durch eine zweite Ausbuchtung gebildet sein.

Günstigerweise ist - in einer durch die Drehachse und die Längsmittelachse des Zulaufkanals aufgespannten Schnittebene betrachtet - zwischen der Ausbuchtung (bzw. der maximalen Ausformung der Ausbuchtung) und der gegenüberliegenden Zulaufkanalwand ein - in einer Richtung parallel zur Drehachse gemessener - erster kleinster Abstand ausgebildet, welcher vorzugsweise mindestens 10% der in Richtung der Drehachse gemessenen Breite des Zulaufkanals unmittelbar benachbart (z.B. stromab oder stromauf) der Ausbuchtung beträgt. Weiters ist es vorteilhaft, wenn - in einer Normalebene auf die Drehachse - zwischen einer Flankenfläche des ersten strömungsbeeinflussenden Elements (bzw. dem Außenrand der Ausbuchtung bis zur maximalen Ausformung der Ausbuchtung) und zumindest einer gegenüberliegenden Zulaufkanalwand (z.B. die die erste und zweite Zulaufkanalwand verbindende dritte Zulaufkanalwand) ein in einer Normalebene auf die Zulaufkanalwand gemessener zweiter kleinster Abstand ausgebildet ist, welcher vorzugsweise mindestens 40% des Durchmessers des Saugmundes beträgt.

In der direkten Verbindung zwischen dem Pumpeneintritt bzw. der Gehäusezuleitung und dem Saugmund des Laufrades - der Eintrittsöffnung in das Laufrad der Kühlmittelpumpe - ist also zumindest ein strömungsbeeinflussendes Element vorgesehen. Dieses strömungsbeeinflussende Element kann als in die Strömung des Zulaufkanals ragende Ausbuchtung bzw. Eindellung ausgeführt sein, die die Strömung in direkter Verbindung reduziert - möglich sind aber auch zwei oder mehrere derartige Ausbuchtungen bzw. Eindellungen. Ziel ist es, einen Strömungswiderstand zu erzeugen und die Anströmung der Kühlmittelpumpe von einer Seite auf den gesamten Umfang zu verteilen. Die Eindellung bzw. Ausbuchtung des ersten strömungsbeeinflussenden Elementes reicht dabei bevorzugt nicht ganz bis zur gegenüberliegenden Kanalwand des Zulaufkanals, sondern kann auch unterströmt werden, wobei zwischen der Ausbuchtung und der gegenüberliegenden Kanalwand ein erster kleinster Abstand ausgebildet ist. Dieser erste Abstand unter der Ausbuchtung des verbleibenden Zulaufkanals steht dabei in Zusammenhang mit dem zweiten kleinsten Abstand welcher in einer Projektion in Richtung der Drehachse auf eine Normalebene der Drehachse zwischen der ersten Ausbuchtung und dem Saugmund des Laufrades gemessen wird: Je kleiner der erste Abstand ist, desto größer muss der zweite Abstand sein, um nach dem Unterströmen der ersten Ausbuchtung ein Zusammenlaufen des Kühlmittels und ein gleichmäßiges Anströmen des Saugmundes des Laufrades zu ermöglichen.

Zusätzlich kann das Gehäuse über dem Saugmund des Laufrades ein als kreisrunde Ausbuchtung ausgebildetes zweites strömungsbeeinflussendes Element aufweisen, das ein Umlenken der Kühlflüssigkeit in Richtung des Laufrades bewirkt. Wenn das zweite strömungsbeeinflussende Element einen dem Nabendurchmesser des Laufrades entsprechenden Durchmesser aufweist, kann eine besonders gute und weitgehend drallfreie Anströmung des Laufrades der Kühlmittelpumpe erzielt werden.

In einer weiteren Variante können im Strömungsweg strömungsbeeinflussende Leitwände, beispielsweise Leitbleche, Leitrippen oder dergleichen, vorgesehen sein, welche die Strömung gezielt dem Saugmund zuführen. Diese Leitwände können in einer Variante der Erfindung auch unmittelbar am Rand des Saugmunds angeordnet sein. Beispielsweise kann zumindest eine Leitwand direkt im Bereich des Umfanges des Saugmundes des Laufrades angeordnet sein und gerade oder leicht spiralformig ausgebildet sein, um eine entsprechende Umlenkung der Kühlflüssigkeit zu erzielen. Zusätzlich oder alternativ dazu kann zumindest eine Leitwand auch im Bereich zwischen dem Saugmund und dem Pumpeneintritt im Zulaufkanal angeordnet sein.

Besonders günstig ist es, wenn zwei voneinander abgewandte Leitwände eine Doppelspirale bilden und auf der dem Pumpeneintritt abgewandten Seite des Saugmundes so angeordnet sind, dass die beiden in Umfangsrichtung beidseits des Saugmundes strömenden Teilströmungen des Kühlmittels zum Saugmund geführt werden. Durch die Doppelspirale wird das tangential am Saugmund des Laufrades vorbeiströmende Kühlmittel in Richtung des Saugmundes umgeleitet. Diese Doppelspirale kann dabei je nach gewünschtem Drall im Wesentlichen symmetrisch zu einer durch die Längsmittelachse des Zulaufkanals und die Drehachse aufgespannten Ebene oder asymmetrisch ausgeführt sein.

Das Kühlmittel wird durch das erste strömungsbeeinflussende Element zuerst in Richtung des Mantels des Gehäuses aufgefächert und danach homogen, also drallfrei dem Saugmund radial zugeführt, bevor es axial durch den Saugmund in die Schaufelkanäle des Laufrades strömt. Besonders vorteilhaft ist es dabei, wenn der Zulaufkanal einen sich zwischen einem eintrittsseitigen ersten Ende und einem saugmundseitigen zweiten Ende verlaufend erweiternden Strömungsquerschnitt aufweist. Der Strömungsquerschnitt nimmt also vom Pumpeneintritt zum Saugmund stetig bzw. kontinuierlich zu. Durch den sich erweiternden Querschnitt wird die Strömungsgeschwindigkeit reduziert, was die Homogenisierung der Strömung unterstützt. Eine besonders gleichmäßige Zuströmung zum Saugmund kann erreicht werden, wenn - in Richtung der Drehachse betrachtet - das saugmundseitige zweite Ende des Zulaufkanals als Kreissektor konzentrisch zum Saugmund ausgeführt ist, wobei sich vorzugsweise der Kreissektor um einen Winkel von etwa 180° erstreckt. Das kreissektorförmig gestaltete zweite Ende des Zulaufkanals bildet einen strömungsberuhigenden Sammelraum, in welchem Turbulenzen und Drallkomponenten in der Kühlmittelströmung abgebaut werden.

Im Vergleich zu aus dem Stand der Technik bekannten Ausführungen erlaubt die Erfindung sowohl eine Verringerung der axialen Erstreckung der Kühlmittelpumpe, als auch eine wirkungsgradoptimale homogene Zuführung der Kühlflüssigkeit zum Saugmund des Laufrades. Da die Zuführung der Kühlflüssigkeit nicht in Richtung der Drehachse, sondern normal dazu erfolgt, können geringere Bauraumanforderungen erfüllt werden.

Durch die homogene Zuführung des Kühlmittels zum Saugmund wird eine weitgehend drallfreie Anströmung des Laufrades der Kühlmittelpumpe erreicht. Dies ermöglicht wiederum eine gleichförmige Leistung bei unterschiedlichen Betriebsbereichen. Durch die gleichförmige Verteilung der Kühlmittelmasse auf den gesamten Umfang der Wasserpumpengeometrie werden gleichzeitig alle Pumpenschaufeln der Kühlmittelpumpe hinsichtlich Schwingung und Pumpeffizienz im optimalen Bereich betrieben.

Die Erfindung wird im Folgenden anhand der nicht einschränkenden Figuren näher erläutert. Darin zeigen
Fig. 1 einen Teil einer Brennkraftmaschine mit einer erfindungsgemäßen Kühlmittelpumpe in einer Schrägansicht,
Fig. 2 die Brennkraftmaschine in einer stirnseitigen Ansicht,
Fig. 3 den Antrieb der Kühlmittelpumpe aus Fig. 1 und 2,
Fig. 4 die erfindungsgemäße Kühlmittelpumpe in einer Vorderansicht,
Fig. 5 die Kühlmittelpumpe in einer Draufsicht,
Fig. 6 die Kühlmittelpumpe in einem Schnitt gemäß der Linie VI - VI in Fig. 4,
Fig. 6a die Kühlmittelpumpe in einem Schnitt analog zu Fig. 6, in einer Variante,
Fig. 7 die Kühlmittelpumpe in einem Schnitt gemäß der Linie VII - VII in Fig. 5 in einer ersten erfindungsgemäßen Ausführungsvariante und
Fig. 8 die Kühlmittelpumpe in einem Schnitt gemäß der Linie VII - VII in Fig. 5 in einer zweiten erfindungsgemäßen Ausführungsvariante.

Funktionsgleiche Teile sind in den Ausführungsvarianten mit gleichen Bezugszeichen versehen.

Fig. 1 zeigt eine Brennkraftmaschine 1 mit einem Zylinderkopf 2 und einem Zylinderblock 3. An der Stirnseite des Zylinderkopfes 2 ist eine als Radialpumpe ausgebildete erfindungsgemäße Kühlmittelpumpe 4 angebracht. Die Kühlmittelpumpe 4 weist ein Gehäuse 5 mit einem Gehäusedeckel 6 auf, in welchem ein als Radiallaufrad oder Halbaxiallaufrad ausgebildetes und um eine Drehachse 7 drehbar gelagertes Laufrad 8 angeordnet ist. Der Antrieb 13 der Laufradwelle 9 des Laufrades 8 erfolgt im vorliegenden Fall durch eine Nockenwelle 10 über einen Zahnriemen 11, wie aus Fig. 3 zu entnehmen ist. Mit Bezugszeichen 12 ist die Abdeckung des Antriebes bezeichnet.

Das Kühlmittel strömt über eine Zuleitung 14 in den Pumpeneintritt 15, und durchströmt die Kühlmittelpumpe 4 und wird von dieser durch einen Überströmkanal 16 in den Zylinderkopf 2 gefördert. Gegebenenfalls kann im Bereich des Pumpeneintritts 15 ein Thermostatventil angeordnet sein. Nach Durchströmen der nicht weiter dargestellten Kühlräume des Zylinderkopfes 2 verlässt das Kühlmittel den Zylinderkopf 2 über eine Ableitung 17 und wird zu einem nicht weiterdargestellten Radiator geleitet.

Das Gehäuse 5 der Kühlmittelpumpe 4 bildet einen Zulaufkanal 18 aus, welcher sich zumindest zwischen dem Pumpeneintritt 15 und dem Saugmund 19 des Laufrades 8 erstreckt. Die Zulaufkanalwände 18a, 18b, 18c des Zulaufkanals 18 weisen dabei eine den Zugang zum Saugmund 19 umfassende erste Zulaufkanalwand 18b, eine der ersten Zulaufkanalwand gegenüberliegend verlaufende zweite Zulaufkanalwand 18c und eine die erste 18b und zweite Zulaufkanalwand 18c verbindende dritte Zulaufkanalwand 18a auf. Diese werden durch den Gehäusemantel 5a, durch den Gehäuseboden 5b (dritte Zulaufkanalwand 18a) und durch den Gehäusedeckel 6 (zweite Zulaufkanalwand 18c) gebildet. Zwischen einem eintrittseitigen ersten Ende 181 und einem saugmundseitigen zweiten Ende 182 des Zulaufkanals 18 erweitert sich der Strömungsquerschnitt des Zulaufkanals 18 verlaufend (bzw. stetig kontinuierlich). In Richtung der Drehachse 7 betrachtet ist das saugmundseitige zweite Ende 182 des Zulaufkanals 18 als Kreissektor 182' konzentrisch zum Saugmund 19 ausgeführt, welcher Kreissektor 182' sich um einen Winkel α von etwa 180° erstreckt, wie gut aus Fig. 4 erkennbar ist.

Im Zulaufkanal 18 ist ein durch eine in den Zulaufkanal 18 ragende erste Ausbuchtung 20a der zweiten Zulaufkanalwand 18c des Gehäusedeckels 6 gebildetes erstes strömungsbeeinflussendes Element 20 angeordnet, welches - in Richtung auf die Drehachse 7 betrachtet - im Wesentlichen die Form einer entgegen der Kühlmittelströmung S im Zulaufkanal 18 gerichteten Pfeilspitze aufweist. Die erste Ausbuchtung 20a wird in den Ausführungsbeispielen durch den Gehäusedeckel 6 gebildet.

Zwischen dem ersten strömungsbeeinflussenden Element 20 und der gegenüberliegenden ersten Zulaufkanalwand 18b ist - in Richtung der Drehachse 7 gemessen - ein erster Abstand h ausgebildet, welcher mindestens 10% der in Richtung der Drehachse 7 gemessenen Breite b des Zulaufkanals 18 unmittelbar benachbart, z.B. stromab- oder stromauf des ersten strömungsbeeinflussenden Elements 20 beträgt (Fig. 6, 6a). Der erste Abstand h erstreckt sich dabei zwischen der maximalen Ausformung der Ausbuchtung 20a und der ersten Zulaufkanalwand 18b. Zwischen einer Flankenfläche 20b des ersten strömungsbeeinflussenden Element 20 und zumindest einer gegenüberliegenden Zulaufkanalwand (hier z.B. der dritten Zulaufkanalwand 18a, dem Gehäusemantel 5a) ist weiters ein in einer Normalebene ε₁ auf die Zulaufkanalwand 18a gemessener zweiter Abstand k ausgebildet ist, welcher mindestens 40% des Durchmessers D des Saugmundes 19 beträgt (Fig. 4). Als Flankenfläche 20b wird hier der Bereich vom Außenrand der Ausbuchtung 20a bzw. des ersten strömungsbeeinflussenden Elements 20 zur maximalen Ausformung z.B. der Ausbuchtung 20a bezeichnet.

Das erste strömungsbeeinflussende Element 20 ist vom Saugmund 19 beabstandet, (bzw. zwischen Pumpeneintritt 15 und Saugmund 19 angeordnet), wobei ein - in einer Normalebene ε₂ auf die Drehachse 7 gemessener - dritter Abstand x zwischen dem ersten strömungsbeeinflussenden Element 20 und dem Saugmund 19 mindestens dem doppelten Durchmesser D des Saugmundes 19 beträgt.

Weiters ragt in die Strömung S des Zulaufkanals 18 ein als zweite Ausbuchtung 21a der Kanalwand 18c des Zulaufkanals 18 ausgebildetes zweites strömungsbeeinflussendes Element 21, welches hier ebenfalls durch den Gehäusedeckels 6 geformt ist. Das zweite strömungsbeeinflussende Element 21 weist - in Richtung der Drehachse 7 des Laufrades 8 betrachtet - die Form einer Kreisscheibe auf, deren Durchmesser D₂₁ zumindest dem Nabendurchmesser d des Laufrades 8 entspricht. Insbesondere ist es günstig, wenn der Durchmesser D_{21b} der dem Saugmund 19 zugewandten Kuppe 21b der zweiten Ausbuchtung 21a etwa gleich ist wie der Nabendurchmesser d. Die durch den Gehäuseboden 5b gebildete Zulaufgeometrie zum Laufrad 8 weist im Bereich des Saugmundes 19 einen definierten Radius r zur strömungsgünstigen axialen Umlenkung der radialen Zulaufströmung S auf. Wie in Fig. 6a gezeigt ist, kann der den Saugmund 19 umgebende Bereich des Gehäusebodens 5b einen den radialen Strömungsquerschnitt verengenden ringartigen Wulst 51 ausbilden, welcher zwischen dem umgebenden Ringraum 183 im Außenbereich des zweiten Endes 182 des Zulaufkanals 18 und dem Saugmund 19 angeordnet ist. Der Wulst 51 kann dabei umlaufend ausgebildet sein, oder aber radiale Unterbrechungen oder Vorsprünge aufweisen, welche als zum Saugmund 19 gerichtete radiale Strömungsleitflächen dienen. Der Wulst 51 erhöht die Gestaltungsfreiheit für die äußere Kontur des Gehäuses 5. An Stelle des Wulstes 51 können auch einzelne lokale radiale Eindellungen vorgesehen sein. Selbstverständlich ist es auch möglich, zusätzlich oder an Stelle des Wulstes 51, der Unterbrechungen, Vorsprünge oder Eindellungen radiale Leitrippen 52 oder Leitschaufeln vorzusehen, welche die Strömung aus dem umgebenden Ringraum 183 zum Saugmund 19 führen. Einzelne derartige Leitrippen 52, welche in Fig. 4 nur schematisch angedeutet sind, können gleichmäßig über den Umfang verteilt um den Saugmund 19 angedeutet sein.

Das erste strömungsbeeinflussende Element 20 ist auch vom zweiten strömungsbeeinflussenden Element 21 beabstandet, wobei der - in einer Normalebene ε₂ auf die Drehachse 7 gemessene - vierte Abstand y zwischen dem ersten strömungsbeeinflussenden Element 20 und dem zweiten strömungsbeeinflussenden Element 21 mindestens 40% des Durchmessers D des Saugmundes 19 beträgt (Fig. 6. 6a).

Fig. 7 zeigt eine Kühlmittelpumpe ohne zusätzliche Leitflächen. Der Gehäusedeckel ist entfernt, daher sind erste und zweite strömungsbeeinflussende Elemente nicht ersichtlich. Das Laufrad 8 ist durch strichlierte Linien schematisch angedeutet. Die durch die strömungsbeeinflussenden Elemente 20, 21 gebildeten Teilströme Si, S₂ strömen entlang des Umfangs des Saugmunds 19.

Die in Fig. 8 dargestellte Ausführungsvariante der Erfindung unterscheidet sich von Fig. 7 dadurch, dass im Bereich des saugmundseitigen zweiten Endes 182 des Zulaufkanals 18 zwei voneinander abgewandte und eine Doppelspirale 22 ausbildende Leitwände 22a, 22b auf der dem Pumpeneintritt 15 abgewandten Seite des Saugmundes 19 so angeordnet sind, dass die beiden in Umfangsrichtung beidseits des Saugmundes 19 strömenden Teilströmungen Si, S₂ des Kühlmittels zum Saugmund 19 geführt werden. Durch die Doppelspirale 22 wird das tangential am Saugmund 19 des Laufrades 8 vorbeiströmende Kühlmittel in Richtung des Saugmundes 19 umgeleitet. Die Leitwände 22a, 22b sind im Ausführungsbeispiel im Wesentlichen symmetrisch zu einer durch die Längsmittelachse 18'des Zulaufkanals 18 und die Drehachse 7 aufgespannten Ebene ε₃ ausgebildet. Die Längsmittelachse 18'kann - in Richtung der Drehachse 7 betrachtet - eine Symmetrieachse des Zulaufkanals 18 ausbilden. Falls ein Eingangsdrall beim Eintritt in den Saugmund 19 gewünscht ist, können die Leitwände 22a, 22b auch asymmetrisch gestaltet sein.

Das Kühlmittel wird durch das erste strömungsbeeinflussende Element 20 zuerst in Richtung des Gehäusemantels 5a aufgefächert und danach homogen, also drallfrei oder zumindest drallarm, dem Saugmund 19 im Wesentlichen radial bezüglich der Drehachse 7 zugeführt. Danach strömt es axial, also in Richtung der Drehachse 7, durch den Saugmund 19 in die Schaufelkanäle des Laufrades 8. Das kreissektorförmig gestaltete zweite Ende 182 des Zulaufkanals 18 bildet einen strömungsberuhigenden Sammelraum, in welchem Turbulenzen und Drallkomponenten in der Kühlmittelströmung abgebaut werden.

Die erfindungsgemäße Kühlmittelpumpe 4 ermöglicht sowohl eine Verringerung des Bauraumes in Richtung der Drehachse 7, als auch eine wirkungsgradoptimale homogene Zuführung der Kühlflüssigkeit zum Saugmund 19 des Laufrades 8.

Durch die homogene Zuführung des Kühlmittels zum Saugmund 19 wird eine weitgehend drallfreie Anströmung des Laufrades 8 der Kühlmittelpumpe 4 erreicht. Dies ermöglicht wiederum eine gleichförmige Leistung bei unterschiedlichen Betriebsbereichen. Durch die gleichförmige Verteilung der Kühlmittelmasse auf den gesamten Umfang der Wasserpumpengeometrie werden gleichzeitig alle Pumpenschaufeln der Kühlmittelpumpe 4 hinsichtlich Schwingung und Pumpeffizienz im optimalen Bereich betrieben.

## Patentansprüche

1. Kühlmittelpumpe (4) für eine Brennkraftmaschine (1), mit einem einen Gehäusedeckel (6) aufweisenden Gehäuse (5), in welchem ein um eine Drehachse (7) drehbares Laufrad (8) angeordnet ist, welches koaxial zur Drehachse (7) einen Saugmund (19) aufweist, wobei das Gehäuse (5) zumindest einen im Wesentlichen normal zur Drehachse (7) ausgebildeten Zulaufkanal (18) ausbildet, um Kühlmittel von einem von der Drehachse (7) beabstandeten seitlichen Pumpeneintritt (15) zum Saugmund (19) zu führen, und wobei der Zulaufkanal (18) zumindest ein strömungsbeeinflussendes Element (20, 21) aufweist, wobei das zumindest eine strömungsbeeinflussende Element (20, 21) im Bereich einer normal auf die Drehachse (7) und/oder durch die Drehachse (7) verlaufend ausgebildeten Längsmittelachse (18') des Zulaufkanales (18) angeordnet ist, wobei zumindest ein erstes strömungsbeeinflussendes Element (20) im Zulaufkanal (18) zwischen dem Pumpeneintritt (15) und dem Saugmund (19) angeordnet ist, und wobei zumindest ein zweites strömungsbeeinflussendes Element (21) im Zulaufkanal (18) im Bereich des Saugmundes (19) angeordnet ist, wobei das zweite strömungsbeeinflussende Element (21) drehsymmetrisch ausgebildet und koaxial zur Drehachse (7) angeordnet ist, **dadurch gekennzeichnet, dass** zumindest ein strömungsbeeinflussendes Element (20, 21) durch eine in Richtung der Drehachse (7) in den Zulaufkanal (18) hineinragende Ausbuchtung (20a, 21a) einer Zulaufkanalwand (18c) gebildet ist.

2. Kühlmittelpumpe (4) nach Anspruch 1, **dadurch gekennzeichnet, dass** zumindest ein strömungsbeeinflussendes Element (20, 21) symmetrisch zur Längsmittelachse (18') des Zulaufkanals (18) ausgebildet ist.

3. Kühlmittelpumpe (4) nach Anspruch 1 oder 2, **dadurch gekennzeichnet, dass** - in Richtung der Drehachse (7) betrachtet - das zweite strömungsbeeinflussende Element (21) die Form eines Kreises aufweist, wobei vorzugsweise der Durchmesser (D₂₁) des Kreises mindestens einem Nabendurchmesser (d) des Laufrades (8) entspricht.

4. Kühlmittelpumpe (4) nach einem der Ansprüche 1 bis 3,
**dadurch gekennzeichnet, dass** -
in einer durch die Drehachse (7) und die Längsmittelachse (18') des Zulaufkanals (18) aufgespannten Schnittebene (ε₃) betrachtet - zwischen dem ersten strömungsbeeinflussenden Element (20) und der gegenüberliegenden Zulaufkanalwand (18b) ein - in einer Richtung parallel zur Drehachse (7) gemessener -erster kleinster Abstand (h) ausgebildet ist, welcher vorzugsweise mindestens 10% der in einer Richtung parallel zur Drehachse (7) gemessenen Breite (b) des Zulaufkanals (18) unmittelbar benachbart des ersten strömungsbeeinflussenden Elements (20) beträgt.

5. Kühlmittelpumpe (4) nach Anspruch 4,
**dadurch gekennzeichnet, dass** -
in einer Normalebene (ε₂) auf die Drehachse (7) betrachtet - zwischen einer Flankenfläche (20b) des ersten strömungsbeeinflussenden Elementes (20) und zumindest einer gegenüberliegenden Zulaufkanalwand (18a) ein in einer Normalebene (ε₁) auf die Zulaufkanalwand (18a) gemessener zweiter kleinster Abstand (k) ausgebildet ist, welcher vorzugsweise mindestens 40% des Durchmessers (d) des Saugmundes (19) beträgt.

6. Kuhtmittetpumpe (4) nach einem der Ansprüche 1 bis 5,
**dadurch gekennzeichnet, dass** das erste strömungsbeeinflussende Element (20) vom Saugmund (19) und/oder vom zweiten strömungsbeeinflussenden Element (21) beabstandet ist.

7. Kuhtmittetpumpe (4) nach einem der Ansprüche 1 bis 6,
**dadurch gekennzeichnet, dass** ein in einer Normalebene (ε₂) auf die Drehachse (7) dritter kleinste Abstand (x) zwischen dem ersten strömungsbeeinflussenden Element (20) und dem Saugmund (19) mindestens den doppelten Durchmesser (d) des Saugmundes (19) beträgt.

8. Kuhtmittetpumpe (4) nach einem der Ansprüche 1 bis 7,
**dadurch gekennzeichnet, dass** in einer Normalebene (ε₂) auf die Drehachse (7) gemessene ein vierter kleinster Abstand (y) zwischen einem ersten strömungsbeeinflussenden Element (20) und einem zweiten strömungsbeeinflussenden Element (21) mindestens 40% des Durchmessers (d) des Saugmundes (19) beträgt.

9. Kühlmittelpumpe (4) nach einem der Ansprüche 1 bis 8,
**dadurch gekennzeichnet, dass** im Zulaufkanal (18) zumindest eine das Kühlmittel in Richtung des Saugmundes (19) lenkende Leitwand (22a, 22b) angeordnet ist.

10. Kühlmittelpumpe (4) nach Anspruch 9, **dadurch gekennzeichnet, dass** zwei voneinander abgewandte Leitwände (22a, 22b) eine Doppelspirale (22) bilden und auf der dem Pumpeneintritt (15) abgewandten Seite des Saugmundes (19) - vorzugsweise im Wesentlichen symmetrisch zu einer durch die Längsmittelachse (18') des Zulaufkanals (18) und die Drehachse (7) des Laufrades (8) aufgespannten Ebene (ε₃) - angeordnet sind.

11. Kühlmittelpumpe (4) nach einem der Ansprüche 1 bis 10, **dadurch gekennzeichnet, dass** der Zulaufkanal (18) einen sich zwischen einem eintrittsseitigen ersten Ende (181) und einem saugmundseitigen zweiten Ende (182) verlaufend erweiternden Strömungsquerschnitt aufweist.

12. Kühlmittelpumpe (4) nach Anspruch 11,
**dadurch gekennzeichnet, dass** das saugmundseitige zweite Ende (182) des Zulaufkanals (18) als achsgleich mit dem Saugmund (19) ausgeführter Kreissektor (182') ausgebildet ist, wobei vorzugsweise sich der Kreissektor (182') um einen Winkel (α) von etwa 180° erstreckt.

## Claims

1. Coolant pump (4) for an internal combustion engine (1), having a housing (5) which has a housing cover (6) and in which an impeller (8) is arranged which can rotate about an axis of rotation (7) and which has a suction orifice (19) coaxial with the axis of rotation (7), wherein the housing (5) forms at least one intake channel (18) designed substantially normal to the axis of rotation (7), in order to guide coolant from a lateral pump inlet (15), which is spaced apart from the axis of rotation (7), to the suction orifice (19), and wherein the intake channel (18) has at least one flow-influencing element (20, 21), wherein the at least one flow-influencing element (20, 21) is arranged in the region of a longitudinal central axis (18') of the intake channel (18), which longitudinal central axis (18') is designed to extend normal to the axis of rotation (7) and/or through the axis of rotation (7), wherein at least one first flow-influencing element (20) is arranged in the intake channel (18) between the pump inlet (15) and the suction orifice (19), and wherein at least one second flow-influencing element (21) is arranged in the intake channel (18) in the region of the suction orifice (19), wherein the second flow-influencing element (21) is of rotationally symmetrical design and is arranged coaxially with respect to the axis of rotation (7), **characterised in that** at least one flow-influencing element (20, 21) is formed by a bulge (20a, 21a), projecting in the direction of the axis of rotation (7) into the intake channel (18), of an intake channel wall (18c).

2. Coolant pump (4) according to claim 1, **characterised in that** at least one flow-influencing element (20, 21) is formed symmetrically with respect to the longitudinal central axis (18') of the intake channel (18).

3. Coolant pump (4) according to claim 1 or 2, **characterised in that,** as viewed in the direction of the axis of rotation (7), the second flow-influencing element (21) has the shape of a circle, wherein the diameter (D₂₁) of the circle preferably corresponds to at least one hub diameter (d) of the impeller (8).

4. Coolant pump (4) according to one of the claims 1 to 3, **characterised in that,** as viewed in a sectional plane (ε₃) spanned by the axis of rotation (7) and the longitudinal central axis (18') of the intake channel (18), a first smallest distance (h), as measured in a direction parallel to the axis of rotation (7) is formed between the first flow-influencing element (20) and the opposite intake channel wall (18b), which is preferably at least 10% of the width (b), as measured in a direction parallel to the axis of rotation (7), of the intake channel (18) immediately adjacent to the first flow-influencing element (20).

5. Coolant pump (4) according to claim 4, **characterised in that,** as viewed in a normal plane (ε₂) to the axis of rotation (7), between a flank surface (20b) of the first flow-influencing element (20) and at least one opposite intake channel wall (18a) there is formed a second smallest distance (k), as measured in a normal plane (ε₁) to the intake channel wall (18a), which is preferably at least 40% of the diameter (d) of the suction orifice (19).

6. Coolant pump (4) according to one of claims 1 to 5, **characterised in that** the first flow-influencing element (20) is spaced from the suction orifice (19) and/or from the second flow-influencing element (21).

7. Coolant pump (4) according to one of claims 1 to 6, **characterised in that** a third smallest distance (x) between the first flow-influencing element (20) and the suction orifice (19) in a normal plane (ε₂) to the axis of rotation (7) is at least twice the diameter (d) of the suction orifice (19).

8. Coolant pump (4) according to one of claims 1 to 7, **characterised in that,** as measured in a normal plane (ε₂) to the axis of rotation (7), a fourth smallest distance (y) between a first flow-influencing element (20) and a second flow-influencing element (21) is at least 40% of the diameter (d) of the suction orifice (19).

9. Coolant pump (4) according to one of claims 1 to 8, **characterised in that** at least one guide wall (22a, 22b) directing the coolant in the direction of the suction orifice (19) is arranged in the intake channel (18).

10. Coolant pump (4) according to claim 9, **characterised in that** two guide walls (22a, 22b) facing away from one another form a double spiral (22) and are arranged on the side of the suction orifice (19) facing away from the pump inlet (15), preferably essentially symmetrically with respect to a plane (ε₃) spanned by the longitudinal central axis (18') of the intake channel (18) and the axis of rotation (7) of the impeller (8).

11. Coolant pump (4) according to one of the claims 1 to 10, **characterised in that** the intake channel (18) has a flow cross-section widening between an intake-side first end (181) and a suction-orifice-side second end (182).

12. Coolant pump (4) according to claim 11, **characterised in that** the suction-orifice-side second end (182) of the intake channel (18) is designed as a circular sector (182') with the same axis as the suction orifice (19), wherein the circular sector (182') preferably extends through an angle (α) of approximately 180°.

## Revendications

1. Pompe de liquide de refroidissement (4) pour un moteur à combustion interne (1) comprenant un boîtier (5) muni d'un capot (6) recevant un rotor (8) tournant autour d'un axe de rotation (7) et ayant un orifice d'aspiration (19) coaxial à l'axe de rotation (7),
* le boîtier (5) ayant un canal d'arrivée (18) au moins pour l'essentiel perpendiculaire à l'axe de rotation (7), pour fournir du liquide de refroidissement venant d'une entrée latérale de pompe (15) distante de l'axe de rotation (7) vers l'orifice d'aspiration (19), et
* le canal d'arrivée (18) comporte au moins un élément (20, 21) influençant le courant,
* cet élément (20, 21) influençant le courant, étant dans la région d'un axe médian longitudinal (18') du canal d'arrivée (18) perpendiculaire à l'axe de rotation (7) et/ou passant par l'axe de rotation (7),
- au moins un premier élément (20) influençant le courant, étant installé dans le canal d'arrivée (18) entre l'entrée de pompe (15) et l'orifice d'aspiration (19), et
- au moins un second élément (21) influençant le courant étant installé dans le canal d'arrivée (18) dans la région de l'orifice d'aspiration (19),
le second élément (21) influençant le courant étant symétrique en rotation et coaxial à l'axe de rotation (7),
pompe **caractérisée en ce que**
au moins un élément (20, 21) influençant le courant est formé par une protubérance (20a, 21a) d'une paroi du canal d'arrivée (18c) venant en saillie dans le canal d'arrivée (18) en direction de l'axe de rotation (7).

2. Pompe de liquide de refroidissement (4) selon la revendication 1,
**caractérisée en ce que**
au moins un élément (20, 21) influençant le courant est réalisé de manière symétrique par rapport à l'axe médian longitudinal (18') du canal d'arrivée (18).

3. Pompe de liquide de refroidissement (4) selon la revendication 1 ou 2,
**caractérisée en ce que**
selon la direction de l'axe de rotation (7), le second élément (21) influençant le courant a la forme d'un cercle,
le diamètre (D₂₁) du cercle correspondant de préférence, au moins au diamètre de moyeu (d) du rotor (8).

4. Pompe de liquide de refroidissement (4) selon l'une des revendications 1 à 3,
**caractérisée en ce que**
selon le plan de coupe (ε₃) passant par l'axe de rotation (7) et l'axe médian longitudinal (18') du canal d'arrivée (18), entre le premier élément (20) influençant le courant et la paroi opposée (18b) du canal d'arrivée, on a une première plus petite distance (h) mesurée dans une direction parallèle à l'axe de rotation (7), cette distance correspondant, de préférence, à au moins 10% de la largeur (b) du canal d'arrivée (18) mesurée dans une direction parallèle à l'axe de rotation (7), directement au voisinage du premier élément (20) influençant le courant.

5. Pompe de liquide de refroidissement (4) selon la revendication 4,
**caractérisée en ce que**
selon un plan (ε₂) perpendiculaire à l'axe de rotation (7), entre une surface de flan (20b) du premier élément (20) influençant le courant et au moins une paroi opposée (18a) du canal d'arrivée, on a une seconde plus petite distance (k) mesurée dans le plan (ε₁) perpendiculaire à la paroi (18a) du canal d'arrivée, cette distance étant de préférence égale à au moins 40% du diamètre (d) de l'orifice d'aspiration (19).

6. Pompe de liquide de refroidissement (4) selon l'une des revendications 1 à 5,
**caractérisée en ce que**
le premier élément (20) influençant le courant est écarté de l'orifice d'aspiration (19) et/ou du second élément (21) influençant le courant.

7. Pompe de liquide de refroidissement (4) selon l'une des revendications 1 à 6,
**caractérisée en ce que**
une troisième plus petite distance (x) mesurée dans un plan (ε₂) perpendiculaire à l'axe de rotation (7), entre le premier élément (20) influençant le courant et l'orifice d'aspiration (19) correspond au moins au double du diamètre (d) de l'orifice d'aspiration (19).

8. Pompe de liquide de refroidissement (4) selon l'une des revendications 1 à 7,
**caractérisée en ce que**
une quatrième plus petite distance (y) mesurée dans un plan (ε₂) perpendiculaire à l'axe de rotation (7) entre le premier élément (20) influençant le courant et le second élément (21) influençant le courant correspond à au moins 40% du diamètre (d) de l'orifice d'aspiration (19).

9. Pompe de liquide de refroidissement (4) selon l'une des revendications 1 à 8,
**caractérisée en ce que**
au moins une paroi directrice (22a, 22b) guidant le liquide de refroidissement en direction de l'orifice d'aspiration (19) est prévue dans le canal d'arrivée (18).

10. Pompe de liquide de refroidissement (4) selon la revendication 9,
**caractérisée en ce que**
deux parois directrices (22a, 22b) écartées l'une de l'autres forment une double spirale (22) et sont installées sur le côté de l'orifice d'aspiration (19) à l'opposé de l'entrée de pompe (15), de préférence essentiellement symétriquement par rapport à un plan (ε₃) passant par l'axe médian longitudinal (18') du canal d'arrivée (18) et l'axe de rotation (7) du rotor (8).

11. Pompe de liquide de refroidissement (4) selon l'une des revendications 1 à 10,
**caractérisée en ce que**
le canal d'arrivée (18) a une section de courant qui s'élargit entre une première extrémité (181) côté entrée et une seconde extrémité (182) côté orifice d'aspiration.

12. Pompe de liquide de refroidissement (4) selon la revendications 11,
**caractérisée en ce que**
la seconde extrémité (182) côté orifice d'aspiration du canal d'arrivée (18) est coaxiale au secteur circulaire (182') formé par l'orifice d'aspiration (19), le secteur circulaire (182') correspondant de préférence à un angle (α) d'environ 180°.
